# EUROPÄISCHE PATENTSCHRIFT

(11) **EP 1 798 417 B1**
(45) Veröffentlichungstag und Bekanntmachung des Hinweises auf die Patenterteilung: **07.09.2011**
(21) Anmeldenummer: 06023139.6
(22) Anmeldetag: 07.11.2006
(51) Int. Cl.: F04D 19/04

(54) **Vakuumpumpe**
Vacuum pump
Pompe à vide

(30) Priorität: 14.12.2005 DE 102005059636
(43) Veröffentlichungstag der Anmeldung: 20.06.2007
(73) Patentinhaber: Pfeiffer Vacuum GmbH, 35614 Asslar (DE)
(72) Erfinder: Tatzber, Bernhard, 35305 Grünberg (DE); Watz, Robert, 35781 Weilburg (DE)

(56) Entgegenhaltungen:
- EP-A2- 1 413 761
- EP-A2- 1 517 045
- JP-A- 2000 073 986
- US-A1- 2003 175 113

## Beschreibung

Die Erfindung betrifft eine Vakuumpumpe mit einem schnelldrehenden Rotor, mit auf diesem angebrachten pumpaktiven Bauteilen, mit einem Stator und auf diesem angebrachten pumpaktiven Bauteilen und mit einem ersten und einem zweiten Gehäusebauteil.

Vakuumpumpen allgemein und solche mit schnelldrehenden Bauteilen im Speziellen sind aus mehreren Gehäusebauteilen aufgebaut. Diese sind Gehäusebauteile sitzen aneinander und müssen miteinander verbunden werden. Der Stand der Technik lehrt hierfür den Einsatz von Schrauben, die durch Bohrungen in einem ersten Gehäuseteil geschoben werden und in Gewinde greifen, die in einem zweiten Gehäuseteil vorgesehen sind. Die Anzahl der Schrauben bemisst sich nach der Größe und den Gewichten der Gehäusebauteile. Weiterhin wird die Anzahl durch Sicherheitserwägungen bestimmt, denn gerade durch den Einsatz von schnelldrehenden Bauteilen ist eine hohe kinetische Energie beim Betrieb der Pumpe vorhanden, die im Falle einer Fehlfunktion frei wird. Dieses Freiwerden der Energie darf keinesfalls zu einem Lösen der Verbindung zwischen den Gehäusebauteilen führen.

Nachteilig an diesem Stand der Technik ist, dass gerade bei Vakuumpumpen mit schnelldrehenden Bauteilen und großen Abmessungen eine Vielzahl von Schrauben notwendig ist, um die sichere Verbindung zu gewährleisten. Dies erhöht die Kosten bei Herstellung, sowohl auf Materialseite als auch bei der Montagezeit. Diese Montagezeit fällt nachteilig auch beim Service der Vakuumpumpe an. Lange Servicezeiten führen zu langen Ausfallzeiten und verursachen damit hohe Kosten beim Kunden.

Die EP 1 517 045 A2, die alle Merkmale des Oberbegriffs des Anspruchs 1 offenbart, stellt eine Klammerschraube zum Verbinden eines Pumpenflansches mit dem Flansch einer Vakuumkammer oder eines anderen Pumpenteils vor. Teile der Klammerschrauben greifen in Ausnehmungen, die an Pumpenflansch und Gegenflansch vorgesehen sind.

In der EP 1 413 761 A2 ist eine Anordnung mit Pumpenflansch und Kammerflansch beschrieben. Die Verbindung beider Flansche wird mit einer Verschraubung bewirkt, wobei der Pumpenflansch Langlöcher besitzt, so dass im Falle eines Rotor-Stator-Crashes in der Pumpe Pumpenflansch und Kammerflansch gegeneinander verrutschen können.

Die Aufgabe ist es daher, eine Verbindung zwischen Gehäusebauteilen zu schaffen, die einfacher und kostengünstiger ist und dabei eine höhere Sicherheit im Falle einer Fehlfunktion aufweist.

Gelöst wird diese Aufgabe durch eine Vakuumpumpe mit den Merkmalen des ersten und des zweiten Patentanspruches. Erfindungsgemäß werden an der Verbindungsstelle zwischen erstem und zweitem Gehäusebauteil sich derart überlappende Strukturen vorgesehen, dass eine Verriegelung der Bauteile gegen eine Bewegung in lediglich axialer Richtung gegeben ist.

Die Ausbildung der Gehäusebauteile derart, dass überlappende Strukturen vorhanden sind, stellt eine formschlüssige Verbindung der Gehäusebauteile dar. Dadurch ist ein hohes Maß an Sicherheit bei Freiwerden der kinetischen Energie im Fehlerfalle gegeben. Die Sicherheit ist insbesondere gegenüber der kraftschlüssigen Verbindung des Standes der Technik erhöht. Die Montage und Demontage wird erheblich erleichtert, da keine Vielzahl von Bohrungen und Gewinden vorzusehen ist und keine Vielzahl von Schraubverbindungen gelöst werden muss. Ein weiterer Vorteil ergibt sich durch die Beeinflußung der Größe der Gehäuseflächen, die sich an der Verbindungsstelle berühren. Hierdurch kann der Wärmeübergang zwischen den Gehäusebauteilen gezielt eingestellt werden.

Nach Anspruch 1besitzen die überlappenden Strukturen die Gestalt eines mehrgängigen Gewindes. Der Vorteil ist die einfache Herstellbarkeit, die im Rahmen der ohnehin notwendigen Bearbeitung des Gehäusebauteils miterledigt werden kann. Außerdem ist die Montage sehr einfach, da die Gehäusebauteile durch eine kurze Drehung lösbar miteinander verbunden werden. Diese Variante besitzt viele sich berührende Flächen an beiden Gehäusebauteile, so dass der Wärmeübergang besonders gut ist. Ein weiterer Vorteil ist, dass im Falle eines Crashes, bei dem die kinetische Energie des Rotors an den Stator abgegeben wird, diese zu einer Verdrehung in Schließrichtung des Gewindes genutzt werden kann. Durch Formung der Gewindegänge kann so kinetische Energie gezielt abgebaut werden, wodurch insgesamt die Sicherheit erhöht wird.

Die Gestaltung nach Anspruch 2 hingegen ist dann von Vorteil, wenn ein geringerer Wärmeübergang zwischen den Bauteilen gewünscht wird.

Die kennzeichnenden Merkmal der Ansprüche 3 bis 8 stellen vorteilhafte Weiterbildungen der Erfindung dar.

Die Verwendung von geschlossen ringförmigen oder geschlossen zylindrischen Gehäusebauteilen nach Anspruch 3 erleichtert die Herstellung, da solche Gehäusebauteile rotationssymmetrisch sind. Außerdem treten keine abzudichtende Spalte in Längsrichtung der Vakuumpumpe auf.

Um die Vakuumdichtheit der Anordnung zu erhöhen, schlägt Anspruch 4 vor, eine elastomere Dichtung an der Verbindungsstelle zwischen den Gehäusebauteilen vorzusehen.

Da das Verbinden der Gehäusebauteile durch eine Kombination aus Drehung und axialer Bewegung geschieht, reicht die Sicherung gegen Verdrehen aus, um ein unbeabsichtiges Lösen der Verbindung zu verhindern. Hierzu schlägt Anspruch 5 Sicherungsmittel zur Sicherung gegen die drehende Bewegung vor. Der Vorteil ist, dass eine Sicherung gegen Drehung leichter zu bewerkstelligen ist, da geringere Kräfte in dieser Richtung vorliegen. Diese Sicherungsmittel können beispielsweise Schrauben oder Stifte sein.

Die Weiterbildung nach Anspruch 6 befasst sich, ebenso wie die nach Anspruch 7, mit der Wärmebilanz der Vakuumpumpe. Sowohl im Stator als auch im Antrieb wird Verlustwärme erzeugt, die es abzuführen gilt. Es kann andererseits sogar erwünscht sein, Antriebswärme zu nutzen, um den Stator zu erwärmen, damit sich dort keine Reaktionsprodukte ablagern. Die Verbindungsstelle von dem jeweils den Stator oder den Antriebs- und Lagerbereich beinhaltenden Gehäusebauteil zu einem nächsten Gehäusebauteil ist für die Wärmebehandlung von hoher Bedeutung, hier lässt sich die Erfindung vorteilhaft nutzen.

Durch die Weiterbildung nach Anspruch 8 wird zum einen die Dichtheit aufgrund der labyrinthartigen Anordnung erhöht, zum anderen verbessern sich Wärmeübergang und Sicherheit.

Anhand einiger Ausführungsbeispiele soll die Erfindung näher erläutert werden. Es zeigen:
- Fig. 1:: Schnitt durch eine erfindungsgemäße Vakuumpumpe in einem ersten Ausführungsbeispiel.
- Fig. 2:: Teilansicht des ersten Ausführungsbeispiels der Verbindungsstelle a) perspektivisch und b) im Schnitt.
- Fig. 3:: a) Perspektivische Teilansicht und b) Schnitt der Verbindungsstelle in einem zweiten Ausführungsbeispiel.
- Fig. 4:: a) Perspektivische Teilansicht und b) Schnitt der Verbindungsstelle in einem dritten Beispiel.
- Fig. 5:: Perspektivische Darstellung der Verbindungsstelle eine vierten Beispiels.
- Fig. 6:: Perspektivische Darstellung der Verbindungsstelle eine fünften Beispiels.

Die erste Abbildung zeigt ein erstes Beispiel einer erfindungsgemäß gestalteten Vakuumpumpe 1. Diese Vakuumpumpe besitzt einen Rotor 2, welcher aus einer Welle 3 und pumpaktiven Bauteilen 4 besteht. Die Pumpwirkung ergibt sich durch die schnelle Rotation des Rotors in Zusammenspiel mit einem Stator 9, welcher ebenfalls pumpaktive Bauteile 5 aufweist. Diese Bauteile 5 ruhen und werden durch Distanzringe 6 auf Abstand voneinander gehalten. Die pumpaktiven Bauteile auf Rotor und Stator sind oftmals als Schaufelscheiben ausgestaltet. Die Welle 3 wird durch Lager 7 drehbar unterstützt und durch einen Antrieb 8 in Rotation versetzt. Die Lager- und Antriebsmittel sind in einem Gehäuseteil 11 angeordnet. In dieser ersten Ausführungsform besitzt das Gehäuse der Vakuumpumpe noch zwei weitere Teile, wobei alle Teile an einer Verbindungsstelle 13 miteinander verbunden werden.

Diese Verbindungsstelle ist in Figur 2 auf zweifache Weise dargestellt. Figur 2a ist eine perspektivische Darstellung der Gehäuseteile 11 und der beiden weiteren Teile 10 und 12. Dargestellt sind außerdem die Strukturen 16, hier als Erhebungen auf den Teilen 11 und 12 verwirklicht. Figur 2b zeigt einen Teilschnitt in radialer Richtung durch die Verbindungsstelle 13. Als Sicherungsmittel sorgt eine Mehrzahl von Schrauben 18, die beispielsweise als eine Druckschrauben ausgeführt sind, dafür, dass sich die Gehäusebauteile nicht gegeneinander verdrehen können. Es kann sinnvoll sein, statt Druckschrauben eine Verstiftung durchzuführen, beispielsweise indem die Schrauben für einen Teil ihrer axialen Länge in Bohrungen eintauchen. Dadurch wird eine Verdrehsicherheit auch bei hoher Krafteinwirkung auf die Sicherungsstelle erreicht. Generell sind anstelle der Schrauben 18 formschlüssige Sicherungsmittel einsetzbar. Die Gehäusebauteile 10 und 11 sind an der Verbindungsstelle mit derart überlappende Strukturen 14 und 16 versehen, dass eine Verriegelung der Bauteile gegen eine Bewegung in lediglich axialer Richtung gegeben ist. Das erste Gehäusebauteil 10 ist in diesem ersten Beispiel so geformt, dass es einen Abschnitt mit größerem Durchmesser des Gehäuseteil 12 umschließt. Zwischen den Gehäusebauteilen 12 und 11 ist eine Dichtung 17 vorgesehen, beispielsweise ein Dichtring aus einem Elastomer.

Die dritte Abbildung zeigt die Verbindungsstelle der Gehäusebauteile in einem zweiten Ausführungsbeispiel. In Teil a) ist die Verbindungsstelle perspektivisch, in Teil b) im radialen Schnitt gezeigt. Im Gegensatz zum ersten Beispiel ist das ersten Gehäusebauteil 10 hier zylindrisch geformt. Diese Variante ist von den Abmessungen und der Bauteilherstellung vorteilhaft gegenüber der ersten. Wieder verhindern Schrauben 18 die Drehung der der Gehäusebauteile zueinander. In diesem Beispiel ist gezeigt, dass die Schrauben 18 in Bohrungen des Gehäusebauteils 12 hineinragen. Dies hat die vorteilhafte Wirkung, dass eine formschlüssige Anordnung erreicht wird, wodurch die Sicherheit gegen Verdrehen der Gehäusebauteile gegeneinander erhöht wird. Der Grund dafür ist, dass die Schraube auseinandergeschert werden muss, wodurch Energie abgebaut wird. Denkbar ist außerdem statt Schrauben Stifte zu verwenden.

Ein noch günstigeres Beispiel zeigt Abbildung 4, wiederum perspektivisch in Teil a) und im radialen Schnitt in Teil b) gezeigt. Hier sind nur zwei Gehäusebauteile 10 und 11 notwendig. Somit kann das Gehäusebauteil 10 den Stator der Vakuumpumpe aufnehmen, während in Gehäusebauteil 11 die Lager- und Antriebsmittel angeordnet sind. Zwischen den Bauteilen 10 und 11 ist wiederum eine Dichtung 17 vorgesehen.

Zwei Beispiele vorteilhafter Weiterbildungen sind in den Abbildungen 5 und 6 perspektivisch dargestellt.

Eine erste Variante der sich überlappenden Strukturen ist in Abbildung 5. Am ersten Gehäuseteil 10 sind Erhebungen 16 angeordnet. Diese sind länglich ausgebildet und gegenüber der axialen Richtung geneigt. Auf dem zweiten Geheäuseteil 11 sind Vertiefungen 14 vorgesehen, welche zudem sich verjüngende Abschnitte 15 aufweisen, d.h. die Weite der Vertiefung in Umfangsrichtung beginnt bei einem Wert A und nimmt auf einen kleineren Wert B ab. Dies ist vorteilhaft für die oben beschriebene Sicherheitsfunktion. Im normalen Zustand sind die Erhebungen 16 durch eine kombinierte Bewegung aus Drehung und Schieben nur in den ersten Abschnitt der Vertiefungen eingeschoben. Diese Struktur entspricht weitgehend einem mehrgängigen Gewinde. Im Falle eines Crashes von Stator und Rotor wird Rotationsenergie auf das Bauteil 11 übertragen. In der Abbildung würde diese Rotationsenergie eine Bewegung des Bauteils 11 nach rechts bewirken. Dabei werden die Erhebungen 16 weiter eingeschoben und gelangen in die sich verjüngenden Abschnitte 15, so dass Rotationsenergie abgebaut wird. Natürlich können Beschichtungen und andere Oberflächenbehandlungen vorgesehen werden, die das Gleiten der Erhebungen in den Vertiefungen beeinflussen. Beispielsweise kann die Reibungszahl erhöht werden.

Eine andere Variante der überlappenden Strukturen zeigt Abbildung 6. Auch hier sind die Strukturen auf den beiden Gehäusebauteilen 10 und 11 in einer Abwicklung dargestellt. Die Erhebungen 16 sind hier als radial nach innen ragende Zylinder ausgebildet. Ihnen gegenüber stehen Vertiefungen 14, die als abgewinkelte Kanäle ausgeführt sind, die am Ende wiederum sich verjüngende Abschnitte 15 aufweisen, d.h. die Weite der Vertiefung in Umfangsrichtung beginnt bei einem Wert A und nimmt auf einen kleineren Wert B ab. Bei der Montage werden die Gehäuseteile zunächst in axialer Richtung ineinander eingeschoben und anschließend gegeneinander verdreht. Diese Struktur entspricht einem Bajonettverschluss.

## Patentansprüche

1. Vakuumpumpe (1) mit einem schnelldrehenden Rotor (2), mit auf diesem angebrachten pumpaktiven Bauteilen (4), mit einem Stator (9) und auf diesem angebrachten pumpaktiven Bauteilen (5), mit einem ersten (10) und einem zweiten (11) Gehäusebauteil, wobei das erste und das zweite Gehäusebauteil an ihrer Verbindungsstelle (13) sich derart überlappende Strukturen (14, 16) aufweisen, dass eine Verriegelung der Bauteile gegen eine Bewegung in lediglich axialer Richtung gegeben ist, **dadurch gekennzeichnet, dass** die überlappenden Strukturen (14, 16) die Gestalt eines mehrgängigen Gewindes besitzen.

2. Vakuumpumpe nach Anspruch 1, **dadurch gekennzeichnet, dass** die überlappenden Strukturen eine Mehrzahl von Vertiefungen (14) auf einem Gehäusebauteil und in diesen Vertiefungen hineinragenden Erhebungen (16) auf dem anderen Gehäusebauteil sind.

3. Vakuumpumpe nach einem der vorhergehenden Ansprüche, **dadurch gekennzeichnet, dass** das erste Gehäusebauteil (10) geschlossen ringförmig oder geschlossen zylindrisch ist.

4. Vakuumpumpe nach einem der vorhergehenden Ansprüche, **dadurch gekennzeichnet, dass** an der Verbindungsstelle (13) zwischen den Gehäusebauteilen eine elastomere Dichtung (17) angeordnet ist.

5. Vakuumpumpe nach einem der vorhergehenden Ansprüche, **dadurch gekennzeichnet, dass** Sicherungsmittel vorgesehen sind, die eine drehende Bewegung der Gehäusebauteile (10, 11, 12) relativ zueinander verhindert.

6. Vakuumpumpe nach einem der vorhergehenden Ansprüche, **dadurch gekennzeichnet, dass** das erste Gehäusebauteil (10) wenigstens teilweise den Stator (9) umgibt.

7. Vakuumpumpe nach einem der vorhergehenden Ansprüche, **dadurch gekennzeichnet, dass** das zweite Gehäusebauteil (11) wenigstens einen Teil der Lager- und Antriebselemente (7, 8) beinhaltet.

8. Vakuumpumpe nach einem der vorhergehenden Ansprüche, **dadurch gekennzeichnet, dass** das erste Gehäusebauteil (10) einen größeren Durchmesser als das zweite (11) aufweist, so dass das zweite in einem verriegelten Zustand in das erste hineinragt.

## Claims

1. Vacuum pump (1) with a rapidly rotating rotor (2), with pump-active components (4) attached thereto, with a stator (9) and pump-active components (5) attached thereto, with a first (10) and a second (11) housing component, wherein the first and the second housing component have structures (14, 16) at their connection point (13), which overlap in such a manner that a locking of the components against a movement merely in axial direction results, **characterised in that** the overlapping structures (14, 16) have the form of a multiple thread.

2. Vacuum pump according to claim 1, **characterised in that** the overlapping structures are a plurality of recesses (14) on one housing component and raised sections (16) projecting into these recesses on the other housing component.

3. Vacuum pump according to one of the preceding claims, **characterised in that** the first housing component (10) is in the form of a closed ring or a closed cylinder.

4. Vacuum pump according to one of the preceding claims, **characterised in that** an elastomeric seal (17) is arranged at the connection point (13) between the housing components.

5. Vacuum pump according to one of the preceding claims, **characterised in that** locking means are provided, which prevent a rotating movement of the housing components (10, 11, 12) relative to one another.

6. Vacuum pump according to one of the preceding claims, **characterised in that** the first housing component (10) at least partially surrounds the stator (9).

7. Vacuum pump according to one of the preceding claims, **characterised in that** the second housing component (11) contains at least a part of the bearing and drive elements (7, 8).

8. Vacuum pump according to one of the preceding claims, **characterised in that** the first housing component (10) has a larger diameter than the second (11), so that the second projects into the first in a locked state.

## Revendications

1. Pompe à vide (1) comprenant un rotor (2) à rotation rapide, des élements (4) actifs en pompage agencés sur ledit rotor (2), un stator (9) et des élements (5) actifs en pompage agencés sur ledit stator (9) ainsi qu'un premier (10) et un deuxième (11) élément de carter, ces derniers étant pourvus, au niveau de la jonction (13) entre eux, de structures (14, 16) qui se superposent de telle sorte qu'elles bloquent tout mouvement des éléments de carter dans le sens axial seulement, **caractérisée par le fait que** les structures (14, 16) en superposition présentent l'aspect d'un filetage multiple.

2. Pompe à vide selon la revendication 1, **caractérisée par le fait que** les structures en superposition sont constituées, sur l'un des éléments de carter, par une pluralité de creux (14) et, sur l'autre élément de carter, par des protubérances (16) s'engageant dans lesdits creux.

3. Pompe à vide selon l'une quelconque des revendications précédentes, **caractérisée par le fait que** le premier élément de carter (10) est en forme d'anneau fermé ou de cylindre fermé.

4. Pompe à vide selon l'une quelconque des revendications précédentes, **caractérisée par** la présence d'un joint élastomère (17) placé au niveau de la jonction (13) entre les éléments de carter.

5. Pompe à vide selon l'une quelconque des revendications précédentes, **caractérisée par** la présence de dispositifs d'arrêt qui empêchent tout mouvement rotatif des éléments de carter (10, 11, 12) entre eux.

6. Pompe à vide selon l'une quelconque des revendications précédentes, **caractérisée par le fait que** le premier élément de carter (10) entoure au moins partiellement le stator (9).

7. Pompe à vide selon l'une quelconque des revendications précédentes, **caractérisée par le fait que** le deuxième élément de carter (11) inclut au moins une partie des organes de logement et d'entraînement (7, 8).

8. Pompe à vide selon l'une quelconque des revendications précédentes, **caractérisée par le fait que** le diamètre du premier élément de carter (10) est supérieur à celui du deuxième (11), de sorte que le deuxième élément - lorsqu'il et bloqué - est engagé dans le premier.
